# EUROPÄISCHE PATENTANMELDUNG

(11) **EP 4 657 674 A1**
(43) Veröffentlichungstag der Anmeldung: **03.12.2025**
(21) Anmeldenummer: 24179395.9
(22) Anmeldetag: 31.05.2024
(51) Int. Cl.: H01R 13/506, H01R 13/512, H01R 13/516, H01R 13/58, H01R 13/59, H01R 13/595

(54) **WINKELSTECKVERBINDERHÜLSE MIT AUSSCHUBÖFFNUNG**

(71) Anmelder: Neutrik AG, 9494 Schaan (LI)
(72) Erfinder: DOBLER, Oliver, 6774 Tschagguns (AT)
(74) Vertreter: Kaminski Harmann

(57) **Zusammenfassung**

Die vorliegende Erfindung betrifft eine Winkelsteckverbinderhülse 1, die als Gehäuse für einen zum Eingehen einer mechanisch verriegelbaren Steckverbindung in einen als Gegenstück abgestimmten Einbausteckverbinder einführbaren Kabelsteckverbinder 2 ausgebildet ist, wobei der Kabelsteckverbinder 2 dazu ausgebildet ist, zum Eingehen der Steckverbindung mit einem einsteckseitigen Ende 3 einer Einsteckbaugruppe 4 in den Einbausteckverbinder eingeführt zu werden, die Winkelsteckverbinderhülse 1 zum Aufnehmen und Umschliessen von zumindest der Einsteckbaugruppe 4 ausgebildet ist, als, insbesondere rechtwinklig, abgewinkelter Hohlkörper ausgebildet ist, und ein erstes Hülsenteil 5 und ein zweites Hülsenteil 6 aufweist, der erste Hülsenteil 5 und der zweite Hülsenteil 6 entlang einer durch die Winkelsteckverbinderhülse 1 verlaufenden Kontaktfläche zusammenfügbar sind, und der erste Hülsenteil 5 eine Ausschuböffnung 7 aufweist, wobei die Ausschuböffnung 7 derart ausgebildet ist, dass das einsteckseitige Ende 3 der Einsteckbaugruppe 4 durch die Ausschuböffnung 7 aus dem ersten Hülsenteil 5 ausschiebbar ist, wobei die Ausschuböffnung 7 von dem ersten Hülsenteil 5 radial vollständig umgeben ist.

## Beschreibung

### Gebiet der Erfindung

Die vorliegende Erfindung betrifft eine Winkelsteckverbinderhülse, die als Gehäuse für einen zum Eingehen einer mechanisch verriegelbaren Steckverbindung in einen als Gegenstück abgestimmten Einbausteckverbinder einführbaren Kabelsteckverbinder ausgebildet ist.

### Hintergrund der Erfindung

Winkelsteckverbinderhülsen für den Umbau eines geraden Kabelsteckverbinders, bei dem die einzelnen Bauteile entlang einer gemeinsamen Längsachse angeordnet sind, in einen abgewinkelten Kabelsteckverbinder, bei dem bestimmte Bauteile, wie zum Beispiel das einsteckseitige Ende, dann in Richtung einer zweiten Längsachse gerichtet sind, die die ursprüngliche gemeinsame Längsachse kreuzt, sind aus dem Stand der Technik bekannt. Hierbei können je nach Ausgestaltung der Winkelsteckverbinderhülse abgewinkelte Kabelsteckverbinder mit verschiedenen Winkeln erhalten werden, wobei die rechtwinklige Variante häufig realisiert wird. Neben der Verwendung in solchen Umbaukits / Umrüstsets können diese Winkelsteckverbinderhülsen auch als ein von vornherein vorgesehenes Gehäuse bei der Herstellung von gewinkelten Kabelsteckverbindern verwendet werden.

Solche Winkelsteckverbinderhülsen sind dabei oftmals zweiteilig ausgebildet, wobei die beiden Hülsenteile derart ausgestaltet sind, dass sie an einer durch die Winkelsteckverbinderhülse verlaufenden Kontaktfläche zusammenfügbar sind und insbesondere an dieser Kontaktfläche, die dann entsprechend auch als Trennfläche bezeichnet werden kann, wieder trennbar sind. Die weiteren Komponenten des Kabelsteckverbinders, wie z.B. die Einsteckbaugruppe mit dem einsteckseitigen Ende und dem Kontaktelementträger, werden dabei in bzw. an dem ersten Hülsenteil platziert und durch das Befestigen des zweiten Hülsenteils an dem ersten Hülsenteil in bzw. an dem dadurch gebildeten Gehäuse fixiert.

Bei Winkelsteckverbinderhülsen des Stands der Technik ist das zweite Hülsenteil häufig als Einschubelement ausgebildet, welches beispielsweise in entsprechende Nuten des ersten Hülsenteils eingeschoben wird, wobei bei einer solchen Ausgestaltung des Befestigungsmechanismus das zweite Hülsenteil leicht entgegen der Einschubrichtung wieder herausgeschoben werden kann, was gerade dann auftreten kann, wenn der Kabelsteckverbinder über den Boden gezogen wird.

Die beiden Hülsenteile sind zudem häufig derart ausgestaltet, dass die Kontaktfläche die Winkelsteckverbinderhülse - bei Blickrichtung frontal auf das einsteckseitige Ende - sagittal, also von vorne nach hinten durchläuft bzw. durchschneidet. Bei einer solchen Ausgestaltung werden jedoch auch Öffnungen der Winkelsteckverbinderhülse, z.B. die Kabeldurchführöffnung, von der Kontaktfläche durchlaufen, wodurch der die entsprechende Öffnung radial umgebende Bereich der Winkelsteckverbinderhülse durchtrennt wird und so an Stabilität verliert. Ein solcher Stabilitätsverlust an den Öffnungen der Winkelsteckverbinderhülse, insbesondere am einsteckseitigen Ende, auf das bei einem Reissen am Kabelsteckverbinder im eingesteckten Zustand ein Grossteil der Kraft wirkt, kann dann bei einer mechanischen Beanspruchung des Kabelsteckverbinders dazu führen, dass die Winkelsteckverbinderhülse entlang der Kontaktfläche aufreisst, wodurch die Winkelsteckverbinderhülse sowie die weiteren Bauteile des Kabelsteckverbinders beschädigt werden können und/oder die Steckverbindung mit dem Einbausteckverbinder gelöst werden kann.

Winkelsteckverbinderhülsen bzw. abgewinkelte Kabelsteckverbinder des Stands der Technik sind dabei oftmals derart ausgestaltet, dass das einsteckseitige Ende, das die für einen jeweiligen Steckertyp charakteristischen Merkmale aufweist, die letztendlich das passgenaue Eingehen der mechanisch verriegelbaren Steckverbindung in den als Gegenstück abgestimmten Einbausteckverbinder ermöglichen, wie z.B. die radiale Ausdehnung / Grösse und geometrische Form des einsteckseitigen Endes, die Positionierung und Ausgestaltung von möglichen mechanischen Rückhalteelementen bzw. Schlüsselelementen, etc., als Teil der Winkelsteckverbinderhülse ausgebildet ist. Die Einsteckbaugruppe, die unter anderem den Kontaktelementträger aufweist, liegt dabei im Inneren der Winkelsteckverbinderhülse vor. Eine solche Ausgestaltung der Winkelsteckverbinderhülse bzw. des Kabelsteckverbinders, bei denen die Winkelsteckverbinderhülse selbst das einsteckseitige Ende aufweist, haben jedoch den Nachteil, dass die Winkelsteckverbinderhülse als Gehäuse für nur einen bestimmten Kabelsteckverbinder-Typ, wie z.B. Kabelsteckverbinder zur Datenübertragung (z.B. RJ45-Stecker, etc.) oder Kabelsteckverbinder zur Übertragung von elektrischer Energie (XLR-Stecker, powerCON-Stecker, etc.), verwendet werden kann. Folglich ist es erforderlich, viele verschiedene Winkelsteckverbinderhülsen für die jeweiligen Kabelsteckverbinder-Typen zu produzieren.

Es besteht somit ein Bedarf nach Winkelsteckverbinderhülsen, die für eine Vielzahl verschiedener Kabelsteckverbinder-Typen verwendet werden können und somit flexibel einsetzbar sind, und/oder den abgewinkelten Kabelsteckverbinder bzw. seine einzelnen Bauteile bei mechanischer Belastung vor Beschädigungen schützen. Folglich besteht auch ein Bedarf an Kabelsteckverbindern, die eine solche Winkelsteckverbinderhülse als Gehäuse aufweisen.

### Aufgabe der Erfindung

Es ist deshalb eine Aufgabe der Erfindung, eine Winkelsteckverbinderhülse und einen Kabelsteckverbinder bereitzustellen, die die Nachteile aus dem Stand der Technik überwinden.

Eine weitere Aufgabe liegt darin, eine Winkelsteckverbinderhülse bereitzustellen, die flexibel einsetzbar ist, insbesondere für eine Vielzahl verschiedener Kabelsteckverbinder-Typen.

Eine weitere Aufgabe liegt darin, einen Kabelsteckverbinder bereitzustellen, der ein flexibel einsetzbares Gehäuse aufweist.

Eine weitere Aufgabe liegt darin, eine Winkelsteckverbinderhülse bereitzustellen, die einen Schutz vor Beschädigungen ermöglicht, insbesondere bei mechanischer Belastung.

Eine weitere Aufgabe liegt darin, einen Kabelsteckverbinder mit einem stabilen Aufbau bereitzustellen.

Diese Aufgaben werden durch die Verwirklichung zumindest eines Teils der kennzeichnenden Merkmale der unabhängigen Patentansprüche gelöst. Merkmale, welche die Erfindung in alternativer oder vorteilhafter Weise weiterbilden, sind einigen der übrigen Merkmale der unabhängigen Patentansprüche und den abhängigen Patentansprüchen zu entnehmen.

### Zusammenfassung der Erfindung

Die Erfindung betrifft eine Winkelsteckverbinderhülse, die als Gehäuse für einen zum Eingehen einer mechanisch verriegelbaren Steckverbindung in einen als Gegenstück abgestimmten Einbausteckverbinder einführbaren Kabelsteckverbinder ausgebildet ist, wobei der Kabelsteckverbinder dazu ausgebildet ist, zum Eingehen der Steckverbindung mit einem einsteckseitigen Ende einer Einsteckbaugruppe in den Einbausteckverbinder eingeführt zu werden, die Winkelsteckverbinderhülse zum Aufnehmen und Umschliessen von zumindest der Einsteckbaugruppe ausgebildet ist, als, insbesondere rechtwinklig, abgewinkelter Hohlkörper ausgebildet ist, und ein erstes Hülsenteil und ein zweites Hülsenteil aufweist, der erste Hülsenteil und der zweite Hülsenteil entlang einer durch die Winkelsteckverbinderhülse verlaufenden Kontaktfläche zusammenfügbar sind, und der erste Hülsenteil eine Ausschuböffnung aufweist, wobei die Ausschuböffnung derart ausgebildet ist, dass das einsteckseitige Ende der Einsteckbaugruppe durch die Ausschuböffnung aus dem ersten Hülsenteil ausschiebbar ist, wobei die Ausschuböffnung von dem ersten Hülsenteil radial vollständig umgeben ist.

Unter dem Merkmal "von dem ersten Hülsenteil radial vollständig umgeben" ist nicht zu verstehen, dass die Ausschuböffnung radial zu 100 % von dem ersten Hülsenteil umgeben ist bzw. das Material des ersten Hülsenteils in einem die radiale Ausdehnung der Ausschuböffnung begrenzenden Bereich des ersten Hülsenteils kompakt, also z.B. ohne Ausnehmungen, Einkerbungen, etc., ausgestaltet ist. Unter diesem Begriff wird viel eher verstanden, dass der erste Hülsenteil die Ausschuböffnung insgesamt entlang eines Grossteils des Umfangs der Ausschuböffnung umläuft, also z.B. über 60 %, insbesondere über 80 %, die Ausschuböffnung aber nicht von dem zweiten Hülsenteil umgeben ist. Kleinere Ausnehmungen, Einkerbungen, etc. in dem ersten Hülsenteil sind durchaus möglich, sofern das Material des ersten Hülsenteils die Ausschuböffnung eben zu einem Grossteil umgibt. Bei der Ausgestaltung einer Winkelsteckverbinderhülse bei der das erste und das zweite Hülsenteil derart kontaktierbar bzw. trennbar sind, dass die Ausschuböffnung teilweise auch von dem zweiten Hülsenteil umgeben ist, ist die Ausschuböffnung folglich nicht radial vollständig von dem ersten Hülsenteil umgeben. Eine solche Ausgestaltung der Winkelsteckverbinderhülse liegt zum Beispiel vor, wenn die Kontaktfläche bzw. Trennfläche als sich, insbesondere senkrecht, kreuzend zur Ausschuböffnung erstreckende Schnittfläche durch die Winkelsteckverbinderhülse verläuft.

Weiterhin wird unter dem Merkmal "radial vollständig umgeben" nicht verstanden, dass das erste Hülsenteil die Ausschuböffnung kreisförmig umgeben muss. So kann entsprechend der Ausgestaltung des Hohlkörpers der Winkelsteckverbinderhülse, z.B. als Hohlzylinder oder Hohlquader, die Ausschuböffnung kreisförmig, rechteckig, insbesondere quadratisch, hexagonal, etc. sein, wobei der die Ausschuböffnung umgebende erste Hülsenteil, der entsprechend teilweise die Mantelfläche des Hohlkörpers ausbildet, entsprechend um die Ausschuböffnung geformt ist, die Ausschuböffnung also mit einer entsprechenden Form, die eben nicht zwangsläufig kreisförmig sein muss, radial umgibt.

Unter dem Merkmal "zum Aufnehmen und Umschliessen von zumindest der Einsteckbaugruppe ausgebildet ist" wird nicht verstanden, dass die Winkelsteckverbinderhülse dazu ausgebildet sein muss, sämtliche Teile der Einsteckbaugruppe vollständig zu umschliessen und somit vollständig im Inneren der Winkelsteckverbinderhülse "zu verbergen". Die Winkelsteckverbinderhülse weist die besagte Eignung auch dann auf, wenn Teile der Einsteckbaugruppe, wie z.B. das durch die Ausschuböffnung ausgeschobene einsteckseitige Ende, ausserhalb der Winkelsteckverbinderhülse vorliegen, während weitere Teile der Einsteckbaugruppe von der Winkelsteckverbinderhülse aufgenommen und umschlossen sind.

Unter dem Begriff "abgewinkelter Hohlkörper" wird ein Körper verstanden, bei dem ein zweites Teilstück des Körpers nicht entlang derselben Längsachse verläuft wie das erste Teilstück (bei einem geraden Körper hingegen verlaufen beide Teilstücke entlang derselben Längsachse). Das zweite Teilstück des Körpers verläuft dabei entlang einer eigenen Längsachse, die die Längsachse des ersten Teilstücks kreuzt, insbesondere unter Einschluss eines Winkels im Bereich von 45 Grad bis 100 Grad, insbesondere von 90 Grad. Ist die Winkelsteckverbinderhülse derart geformt, dass sie einen Winkel von 90 Grad einschliesst, so ist die Winkelsteckverbinderhülse als rechtwinklig abgewinkelter Hohlkörper ausgebildet. Der Hohlraum im Inneren der als Hohlkörper ausgebildeten Winkelsteckverbinderhülse erstreckt sich entsprechend des von der Winkelsteckverbinderhülse eingeschlossenen Winkels ebenfalls mit einem abgewinkelten Verlauf.

Bei der erfindungsgemässen Ausgestaltung der Winkelsteckverbinderhülse wird beim Aufnehmen und Umschliessen von zumindest der Einsteckbaugruppe durch die Winkelsteckverbinderhülse das einsteckseitige Ende der Einsteckbaugruppe durch die Ausschuböffnung aus dem ersten Hülsenteil ausgeschoben, wodurch die für einen jeweiligen Steckertyp charakteristischen Merkmale, die letztendlich das passgenaue Eingehen der mechanisch verriegelbaren Steckverbindung in den als Gegenstück abgestimmten Einbausteckverbinder ermöglichen, wie z.B. die radiale Ausdehnung / Grösse und geometrische Form des einsteckseitigen Endes, die Positionierung und Ausgestaltung von möglichen mechanischen Rückhalteelementen bzw. Schlüsselelementen, etc., ausserhalb der Winkelsteckverbinderhülse vorliegen. Weiterhin sind die besagten charakteristischen Merkmale nicht Teil der Winkelsteckverbinderhülse, sondern werden durch die entsprechende Einsteckbaugruppe bzw. das einsteckseitige Ende "mitgebracht".

Die erfindungsgemässen Winkelsteckverbinderhülse hat somit den Vorteil, dass sie als Gehäuse für eine Vielzahl von Kabelsteckverbinder, wie z.B. Kabelsteckverbinder zur Datenübertragung (z.B. RJ45-Stecker, etc.) oder Kabelsteckverbinder zur Übertragung von elektrischer Energie (XLR-Stecker, powerCON-Stecker, etc.), verwendet werden kann. Folglich ist es nicht mehr erforderlich, viele verschiedene Winkelsteckverbinderhülsen für die jeweiligen Kabelsteckverbinder-Typen zu produzieren, was wiederum Produktionsstrassen und somit Investitionskosten einspart. Zudem ist es nun ausreichend, lediglich die erfindungsgemässe Winkelsteckverbinderhülse auf Lager zu haben, um damit beschädigte Winkelsteckverbinderhülsen austauschen zu können oder einen geraden in einen abgewinkelten Kabelsteckverbinder umzubauen, wohingegen für einen solchen Austausch bzw. einen solchen Umbau bei Winkelsteckverbinderhülsen des Stands der Technik entsprechend viele verschiedene Winkelsteckverbinderhülsen im Lager vorrätig sein müssen. Somit ist die erfindungsgemässe Winkelsteckverbinderhülse flexibel einsetzbar, insbesondere als Standardgehäuse für die Produktion einer Vielzahl an abgewinkelten Kabelsteckverbinder und/oder als Bauteil eines "Umbaukits" für den Umbau von geraden in abgewinkelte Kabelsteckverbinder.

Weiterhin wird bei der erfindungsgemässen Winkelsteckverbinderhülse dadurch, dass die Ausschuböffnung von dem ersten Hülsenteil radial vollständig umgeben ist, der Teil der an dem durch die Ausschuböffnung geschobenen einsteckseitigen Ende angeordneten Einsteckbaugruppe, insbesondere der Kontaktelementträger, der innerhalb der Winkelsteckverbinderhülse vorliegt und somit von der Winkelsteckverbinderhülse umgeben ist, von dem ersten Hülsenteil ebenfalls radial vollständig umgeben, was wiederum zu einer kompakten, stabilen und schützenden Umschliessung dieses Teils der Einsteckbaugruppe durch die Winkelsteckverbinderhülse führt. Eine stabile und schützende Umschliessung der Einsteckbaugruppe durch die Winkelsteckverbinderhülse ist besonders vorteilhaft, da dadurch die Wahrscheinlichkeit von Beschädigungen an der Einsteckbaugruppe und/oder der Winkelsteckverbinderhülse gegenüber Winkelsteckverbinderhülsen des Stands der Technik deutlich vermindert ist. So wirkt, gerade wenn im eingesteckten Zustand an einem Kabel des Kabelsteckverbinders oder an dem Kabelsteckverbinder selbst gerissen wird oder der Kabelsteckverbinder einen Schlag bekommt, der Grossteil der dadurch entstandenen Kraft zwar auf die Einsteckbaugruppe, insbesondere das einsteckseitige Ende, jedoch kann sich die Kraft durch die feste und kompakte Umschliessung der Einsteckbaugruppe durch das erste Hülsenteil über die Winkelsteckverbinderhülse auf den gesamten Kabelsteckverbinder verteilen, wodurch eine Beschädigung, insbesondere ein Abbrechen, der Einsteckbaugruppe verhindert wird. Zudem ist dadurch, dass die Ausschuböffnung von dem ersten Hülsenteil radial vollständig umgeben ist, gewährleistet, dass die Kontaktfläche oder auch Trennfläche zwischen dem ersten und dem zweiten Hülsenteil nicht als sich, insbesondere senkrecht, kreuzend zur Ausschuböffnung erstreckende Schnittfläche verlaufen kann, wodurch ein potenzieller weiterer Schwachpunkt, an dem eine Beschädigung auftreten könnte, bei der erfindungsgemässen Winkelsteckverbinderhülse ausgeräumt ist.

In einer exemplarischen Ausführungsform der erfindungsgemässen Winkelsteckverbinderhülse kann der erste Hülsenteil ein Fixierelement und der zweite Hülsenteil ein an das Fixierelement angepasstes Fixierelementgegenstück aufweisen, wobei das Fixierelement vorgesehen ist, um im Rahmen eines Fixiermechanismus, insbesondere mit einem hammerförmigen Teil, in das an das Fixierelement, insbesondere an den hammerförmigen Teil des Fixierelements, angepasste Fixierelementgegenstück einzugreifen, und das Fixierelementgegenstück vorgesehen ist, um im Rahmen des Fixiermechanismus, das Fixierelement, insbesondere den hammerförmigen Teil des Fixierelements, zu hintergreifen, und so den zweiten Hülsenteil am ersten Hülsenteil zu fixieren.

In einer weiteren Ausführungsform der erfindungsgemässen Winkelsteckverbinderhülse kann das Fixierelement vorgesehen sein, um derart in das Fixierelementgegenstück einzugreifen und derart mit dem Fixierelementgegenstück zusammenzuwirken, dass ein erstes Drehgelenk, um das der zweite Hülsenteil relativ zum ersten Hülsenteil gedreht werden kann, bereitstellbar ist.

In einer weiteren Ausführungsform der erfindungsgemässen Winkelsteckverbinderhülse kann das Fixierelement vorgesehen sein, um mit einem hammerförmigen Teil derart in das an den hammerförmigen Teil des Fixierelements angepasste Fixierelementgegenstück einzugreifen und derart mit dem Fixierelementgegenstück zusammenzuwirken, dass eine Drehachse des ersten Drehgelenks, um die der zweite Hülsenteil relativ zum ersten Hülsenteil gedreht werden kann, durch den hammerförmigen Teil des Fixierelements, insbesondere entlang einer Längsachse des hammerförmigen Teils des Fixierelements, verläuft.

In einer weiteren Ausführungsform der erfindungsgemässen Winkelsteckverbinderhülse kann durch ein Eingreifen des Fixierelements in das Fixierelementgegenstück und ein Hintergreifen des Fixierelements durch das Fixierelementgegenstück das zweite Hülsenteil hinsichtlich einer axialen Bewegung in eine erste Bewegungsrichtung blockiert sein, wobei die erste Bewegungsrichtung entgegen einer Ausschubrichtung des einsteckseitigen Endes der Einsteckbaugruppe aus dem ersten Hülsenteil verläuft, und/oder hinsichtlich einer axialen Bewegung in eine zweite Bewegungsrichtung blockiert sein, wobei die zweite Bewegungsrichtung die erste Bewegungsrichtung kreuzt, insbesondere unter Einschluss eines Winkels im Bereich von 45 Grad bis 100 Grad, insbesondere von 90 Grad, und/oder hinsichtlich einer axialen Bewegung in eine dritte Bewegungsrichtung blockiert sein, wobei die dritte Bewegungsrichtung entgegen der zweiten Bewegungsrichtung verläuft.

In einer weiteren Ausführungsform der erfindungsgemässen Winkelsteckverbinderhülse kann durch eine Drehung des zweiten Hülsenteils um das erste Drehgelenk, insbesondere um die Drehachse des ersten Drehgelenks, in eine durch das erste Drehgelenk, insbesondere durch die Drehachse des ersten Drehgelenks, vorgegebene erste Drehrichtung der zweite Hülsenteil mit dem ersten Hülsenteil entlang der durch die Winkelsteckverbinderhülse verlaufenden Kontaktfläche zusammenfügbar sein, und/oder kann das Fixierelementgegenstück das Fixierelement, insbesondere den hammerförmigen Teil des Fixierelements, derart hintergreifen, dass das zweite Hülsenteil hinsichtlich einer axialen Bewegung in eine erste Bewegungsrichtung blockiert ist, wobei die erste Bewegungsrichtung entgegen einer Ausschubrichtung des einsteckseitigen Endes der Einsteckbaugruppe aus dem ersten Hülsenteil verläuft, und/oder kann das Fixierelement, insbesondere der hammerförmige Teil des Fixierelements, derart in eine an das Fixierelement angepasste Vertiefung des Fixierelementgegenstücks eingreifen, dass das zweite Hülsenteil hinsichtlich einer axialen Bewegung in eine zweite Bewegungsrichtung blockiert ist, wobei die zweite Bewegungsrichtung die erste Bewegungsrichtung kreuzt, insbesondere unter Einschluss eines Winkels im Bereich von 45 Grad bis 100 Grad, insbesondere von 90 Grad, und/oder hinsichtlich einer axialen Bewegung in eine dritte Bewegungsrichtung blockiert ist, wobei die dritte Bewegungsrichtung entgegen der zweiten Bewegungsrichtung verläuft.

In einer weiteren Ausführungsform der erfindungsgemässen Winkelsteckverbinderhülse können das Fixierelement des ersten Hülsenteils und das Fixierelementgegenstück des zweiten Hülsenteils derart zusammenwirken, dass beim Zusammenfügen des ersten Hülsenteils und des zweiten Hülsenteils der zweite Hülsenteil mit dem ersten Hülsenteil zur Deckung kommt.

Diese Ausführungsformen der erfindungsgemässen Winkelsteckverbinderhülse haben den Vorteil gegenüber Winkelsteckverbinderhülsen aus dem Stand der Technik, dass durch den speziellen Fixiermechanismus, der ein Eingreifen des Fixierelements und ein Hintergreifen des Fixierelementgegenstücks vorsieht, ein Zusammenbau der beiden Hülsenteile nur mittels einer speziellen Fixierbewegung, insbesondere einer Drehbewegung um das erste Drehgelenk, und somit ein Trennen der beiden Hülsenteile nur mittels einer speziellen entgegengesetzten Trennbewegung ermöglicht ist, wodurch nach dem Zusammenbau der beiden Hülsenteile das zweite Hülsenteil hinsichtlich axialer Bewegungen in bis zu drei Bewegungsrichtungen blockiert ist. Auf diese Weise sind die beiden Hülsenteile auch bei mechanischer Beanspruchung stabil aneinander fixiert, weshalb die erfindungsgemässe Winkelsteckverbinderhülse sowie die von der erfindungsgemässen Winkelsteckverbinderhülse aufgenommenen Teile des Kabelsteckverbinders vor Beschädigungen geschützt sind. Bei Winkelsteckverbinderhülsen des Stands der Technik ist das zweite Hülsenteil häufig als Einschubelement ausgebildet, welches beispielsweise in entsprechende Nuten des ersten Hülsenteils eingeschoben wird, wobei bei einer solchen Ausgestaltung des Fixiermechanismus das zweite Hülsenteil leicht entgegen der Einschubrichtung wieder herausgeschoben werden kann, was gerade, wenn der Kabelstecker über den Boden gezogen wird, leicht auftreten kann.

In einer weiteren Ausführungsform der erfindungsgemässen Winkelsteckverbinderhülse kann die Winkelsteckverbinderhülse einen Riegel-Schieber aufweisen, welcher vorgesehen ist, um im Rahmen eines ersten Verriegelungs-Mechanismus, der durch Verschieben des Riegel-Schiebers betätigbar ist, mit einem mit dem Riegel-Schieber verbundenen Riegel in ein einbausteckverbinderseitiges Schliess-Element einzugreifen und damit den Kabelsteckverbinder hinsichtlich einer Rotation in Ausdreh-Richtung, welche entgegen der Eindreh-Richtung gerichtet ist, zu blockieren. Ein solcher Riegel-Schieber stellt beispielsweise aufgrund seiner Grösse und Zugänglichkeit ein vereinfachtes Betätigen bzw. Lösen des besagten Verriegelungs-Mechanismus gegenüber Verriegelungs-Mechanismen, die mit kleinen Druckknöpfen oder Zapfen arbeiten, bereit.

In einer weiteren Ausführungsform der erfindungsgemässen Winkelsteckverbinderhülse kann das Fixierelement derart ausgebildet sein und derart an dem ersten Hülsenteil angeordnet sein, dass der Riegel-Schieber an dem Fixierelement angeordnet werden kann und entlang des Fixierelements parallel zur Einschubrichtung des Kabelsteckverbinders in den Einbausteckverbinder verschoben werden kann.

Diese Ausführungsform der erfindungsgemässen Winkelsteckverbinderhülse hat den Vorteil, dass der Riegel-Schieber einfach an der Winkelsteckverbinderhülse montiert werden kann, ohne dass die Winkelsteckverbinderhülse mit einer zusätzlichen Schiene für den Riegel-Schieber ausgestattet sein muss. Dadurch kann die Winkelsteckverbinderhülse einfacher und schneller gefertigt werden.

In einer weiteren Ausführungsform der erfindungsgemässen Winkelsteckverbinderhülse kann der Kabelsteckverbinder aufweisen: einen als Teil der Einsteckbaugruppe ausgebildeten und an dem einsteckseitigen Ende angeordneten Kontaktelementträger, dazu ausgebildet, ein Kontaktelement aufzunehmen und so innerhalb des Kabelsteckverbinders zu fixieren, und/oder das Kontaktelement, wobei das Kontaktelement vorgesehen ist, durch das Eingehen der mechanisch verriegelbaren Steckverbindung mit einem einbausteckverbinderseitigen Kontaktelement-Gegenstück in Kontakt zu treten und dadurch eine Signalübertragung über die Steckverbindung hinweg bereitzustellen, und/oder ein Kabel, dazu vorgesehen, mit dem Kontaktelement verbunden zu werden, und/oder eine Durchführöffnung zum Durchführen des Kabels, und/oder eine Spannhülse, wobei die Spannhülse eine axiale Durchführung für das Kabel aufweist und dazu ausgebildet ist, an das durch die Durchführöffnung durchgeführte und durch die Spannhülse durchgeführte Kabel angedrückt zu werden und das Kabel dadurch hinsichtlich einer axialen Bewegung in Kabel-Ausziehrichtung zu blockieren, und/oder eine Überwurfmutter, dazu ausgebildet, auf ein an einer äusseren Mantelfläche der Winkelsteckverbinderhülse angeordnetes Gewinde aufgeschraubt zu werden, wodurch die Spannhülse an das durch die Spannhülse durchgeführte Kabel andrückbar ist.

In einer weiteren Ausführungsform der erfindungsgemässen Winkelsteckverbinderhülse kann die zweite Bewegungsrichtung entgegen der Kabel-Ausziehrichtung verlaufen, und/oder die dritte Bewegungsrichtung in Kabel-Ausziehrichtung verlaufen. Dies erlaubt eine stabilere Fixierung des zweiten Hülsenteils am ersten Hülsenteil im Vergleich zum Stand der Technik, bei dem das zweite Hülsenteil als Einschubelement ausgebildet ist.

In einer weiteren Ausführungsform der erfindungsgemässen Winkelsteckverbinderhülse kann der Kabelsteckverbinder vor dem Aufnehmen und Umschliessen von zumindest der Einsteckbaugruppe durch die Winkelsteckverbinderhülse eine derartige erste Anordnung von Bauteilen aufweisen, dass das einsteckseitige Ende in Axialrichtung einer Längsachse des Kabelsteckverbinders gerichtet ist, und durch das Aufnehmen und Umschliessen von zumindest der Einsteckbaugruppe durch die Winkelsteckverbinderhülse eine derartige zweite Anordnung von Bauteilen aufweisen, dass das einsteckseitige Ende in Axialrichtung einer zweiten Achse gerichtet ist, die die ursprüngliche Längsachse kreuzt, insbesondere unter Einschluss eines Winkels im Bereich von 45 Grad bis 100 Grad, insbesondere von 90 Grad, wobei mindestens ein weiteres Bauteil des Kabelsteckverbinders, insbesondere eine Spannhülse und/oder eine Überwurfmutter, weiterhin in Axialrichtung der Längsachse des Kabelsteckverbinders gerichtet ist. Somit kann die erfindungsgemässe Winkelsteckverbinderhülse dazu verwendet werden, einen geraden Kabelsteckverbinder, bei dem die verschiedenen Bauteile entlang der Längsachse angeordnet sind, in einen abgewinkelten Kabelsteckverbinder umzubauen.

In einer weiteren Ausführungsform der erfindungsgemässen Winkelsteckverbinderhülse kann das Kontaktelement vom dem als Teil der Einsteckbaugruppe ausgebildeten und an dem einsteckseitigen Ende angeordneten Kontaktelementträger aufgenommen sein und das Kabel mit dem Kontaktelement verbunden sein, und kann bei dem Vorgang des Aufnehmens und Umschliessens von zumindest der Einsteckbaugruppe durch die Winkelsteckverbinderhülse eine Verbindung von dem Kabel mit dem Kontaktelement nicht gelöst werden müssen. Somit erlaubt die erfindungsgemässe Winkelsteckverbinderhülse einen einfachen Umbau des Kabelsteckverbinders.

In einer weiteren Ausführungsform der erfindungsgemässen Winkelsteckverbinderhülse kann der Kabelsteckverbinder als 3-poliger Netz-Steckverbinder (z.B. einen powerCON-Stecker der Firma Neutrik AG aus Liechtenstein) ausgebildet sein, oder als einer der folgenden Kabelsteckverbinder-Typen ausgebildet sein: IEC, XLR, RJ45, HDMI, USB, oder RCA. Diese Ausführungsform unterstreicht, wie flexibel die erfindungsgemässe Winkelsteckverbinderhülse als Gehäuse für eine Vielzahl verschiedener Kabelsteckverbinder-Typen einsetzbar ist.

In einer weiteren Ausführungsform der erfindungsgemässen Winkelsteckverbinderhülse kann die Winkelsteckverbinderhülse (zumindest überwiegend) aus Kunststoff bestehen. Die Ausgestaltung der erfindungsgemässen Winkelsteckverbinderhülse aus Kunststoff hat den Vorteil, dass diese einfach mittels additiver Fertigungsverfahren, wie z.B. 3D-Druckverfahren, oder mittels Spritzgussverfahren günstig in grossen Mengen produziert werden kann. Weiterhin können dadurch auch komplexe Strukturen an der erfindungsgemässen Winkelsteckverbinderhülse, wie z.B. das Fixierelement, einfach gefertigt werden.

Diese Ausführungsform fordert nicht zwangsweise, dass alle Teile der Winkelsteckverbinderhülse aus Kunststoff sind. So können einzelne Teile, wie z.B. das Fixierelement, das Einschubelement, etc., durchaus aus einem anderen Material, wie z.B. Metall oder Carbon, gefertigt sein, solange der Grossteil der Winkelsteckverbinderhülse, also zum Beispiel über 60 %, insbesondere 80 %, aus Kunststoff bestehen. Diese Ausführungsform fordert insbesondere, dass das erste Hülsenteil und das zweite Hülsenteil aus Kunststoff bestehen. Die erfindungsgemässe Winkelsteckverbinderhülse kann aus einem einzelnen Kunststoff oder aus einer Mischung mehrerer Kunststoffe gefertigt sein. Weiterhin können dem einen Kunststoff oder den mehreren Kunststoffen Additive, wie z.B. Brandschutzmittel, Weichmacher, etc., beigemischt sein.

In einer weiteren Ausführungsform der erfindungsgemässen Winkelsteckverbinderhülse kann der Kunststoff ein Thermoplast sein, insbesondere einer der folgenden Thermoplaste: Polypropylen, Polyethylen, Polyurethan, oder Polystyrol.

Die Verwendung eines Thermoplasts als Hauptbestandteil für das Material der erfindungsgemässen Winkelsteckverbinderhülse hat unter anderem den Vorteil, dass eine Fertigung mittels Spritzgussverfahren, Pressen oder Vulkanisieren realisierbar ist und dass die Winkelsteckverbinderhülse eine isolierende Wirkung gegenüber elektrischem Strom aufweist.

Vorteile einer Herstellung der erfindungsgemässen Winkelsteckverbinderhülse mittels Spritzgussverfahren liegen darin, dass das Spritzgussverfahren zum einen eine Herstellung mit hoher Präzision erlaubt und zum anderen verschiedene Komponenten (z.B. Kunststoff und Flammschutzmittel) in verschiedenen Anteilen "rezeptartig" zusammengemischt werden können. Im Anschluss kann dann geprüft werden, ob das Endprodukt bei der verwendeten Rezeptur die gewünschten Materialeigenschaften aufweist und gegebenenfalls die Rezeptur angepasst werden.

In einer weiteren Ausführungsform der erfindungsgemässen Winkelsteckverbinderhülse kann der - bei Blickrichtung auf die Ausschuböffnung - vor der Kontaktfläche liegende erste Hülsenteil mit einem ersten Teilbereich und einem zweiten Teilbereich ausgebildet sein, wobei der erste und der zweite Teilbereich derart angeordnet sein können, dass sie einen Winkel im Bereich von 45 Grad bis 100 Grad, insbesondere von 90 Grad, einschliessen, wobei der erste Teilbereich als vollständig ummantelter Hohlkörper, insbesondere Hohlzylinder oder Hohlquader, und der zweite Teilbereich als, insbesondere einseitig geöffnete, Halbschale ausgebildet sein kann, und kann der - bei Blickrichtung auf die Ausschuböffnung - hinter der Kontaktfläche liegende zweite Hülsenteil als, insbesondere einseitig geöffnete, Halbschale ausgebildet sein.

Dadurch, dass der erste Teilbereich des ersten Hülsenteils als (zumindest weitgehend) vollständig ummantelter Hohlkörper ausgebildet sein kann, wobei ein Hohlkörper mit z.B. kleineren Ausnehmungen und Einkerbungen als "vollständig ummantelt" verstanden wird, kann sichergestellt werden, dass die Kontaktfläche bzw. Trennfläche der erfindungsgemässen Winkelsteckverbinderhülse nicht durch den ersten Teilbereich verlaufen kann. Dies verleiht dem ersten Teilbereich eine zusätzliche Stabilität bei mechanischer Belastung, da eine Kontaktfläche bzw. Trennfläche eine Schwachstelle darstellt, die bei mechanischer Beanspruchung leichter aufreissen kann als bei einer kompakten Ausgestaltung. Somit kann zumindest die Einsteckbaugruppe stabil und sicher in dem ersten Teilbereich des ersten Hülsenteils aufgenommen werden, wodurch die erfindungsgemässe Winkelsteckverbinderhülse einen verbesserten Schutz vor Beschädigungen ermöglicht, insbesondere bei mechanischer Belastung.

In einer weiteren Ausführungsform der erfindungsgemässen Winkelsteckverbinderhülse können das Fixierelement des ersten Hülsenteils und das Fixierelementgegenstück des zweiten Hülsenteils derart zusammenwirken, dass beim Zusammenfügen des ersten Hülsenteils und des zweiten Hülsenteils der als Halbschale ausgebildete zweite Hülsenteil mit dem als Halbschale ausgebildeten zweiten Teilbereich des ersten Hülsenteils zur Deckung kommt.

In einer weiteren Ausführungsform der erfindungsgemässen Winkelsteckverbinderhülse kann der erste Teilbereich des ersten Hülsenteils die Ausschuböffnung aufweisen, und/oder können, wenn der erste Hülsenteil und der zweite Hülsenteil zusammengefügt sind, der als, insbesondere einseitig geöffnete, Halbschale ausgebildete zweite Teilbereich des ersten Hülsenteils und der als, insbesondere einseitig geöffnete, Halbschale ausgebildete zweite Hülsenteil eine Durchführöffnung zum Durchführen eines Kabels ausbilden.

Diese Ausführungsformen der erfindungsgemässen Winkelsteckverbinderhülse haben den Vorteil, dass die entsprechenden Komponenten derart ausgestaltet und positioniert sind, dass der erste und der zweite Hülsenteil ohne aufwändiges Ausrichten passgenau zusammenfügbar sind.

In einer weiteren Ausführungsform der erfindungsgemässen Winkelsteckverbinderhülse können der zweite Teilbereich des ersten Hülsenteils und der zweite Hülsenteil an einer jeweiligen äusseren Mantelfläche einen Teil eines Gewindes aufweisen, wobei, wenn der erste Hülsenteil und der zweite Hülsenteil zusammengefügt sind, die Teile des Gewindes derart angeordnet sein können, dass eine Überwurfmutter auf das Gewinde aufgeschraubt werden kann, wobei die Überwurfmutter ausgebildet sein kann, den zweiten Hülsenteil am ersten Hülsenteil zu fixieren. Somit dient die Überwurfmutter dazu, z.B. neben weiteren Fixierkomponenten, wie z.B. dem Fixierelement und dem Fixierelementgegenstück, eine zusätzliche Fixierung und somit Stabilisierung des zweiten Hülsenteils am ersten Hülsenteil bereitzustellen, wodurch die erfindungsgemässe Winkelsteckverbinderhülse einen verbesserten Schutz vor Beschädigungen ermöglicht, insbesondere bei mechanischer Belastung.

In einer weiteren Ausführungsform der erfindungsgemässen Winkelsteckverbinderhülse kann der erste Teilbereich eine Drehanordnung, insbesondere ein zweites Drehgelenk, aufweisen, wobei durch die Drehanordnung der zweite Teilbereich gegenüber dem ersten Teilbereich drehbar sein kann, insbesondere wobei der zweite Teilbereich um eine koaxial zu einer Mittelachse des ersten Teilbereichs verlaufenden Drehachse drehbar sein kann. Somit kann der abgewinkelte Teil der erfindungsgemässen Winkelsteckverbinderhülse, der insbesondere die Richtung des Kabelausgangs definiert, flexibel gedreht und positioniert werden, was insbesondere dann vorteilhaft ist, wenn viele abgewinkelte Kabelsteckverbinder nebeneinander in ein mit dichtplatzierten Einbausteckverbindern versehenes Gerätepanel eingesteckt werden sollen, da so z.B. ein störendes Kabel aus dem Einsteckweg gedreht werden kann.

In einer weiteren Ausführungsform der erfindungsgemässen Winkelsteckverbinderhülse kann innerhalb des ersten Hülsenteils eine erste Erhebung angeordnet sein, dazu vorgesehen, einen Anschlag für eine an der Einsteckbaugruppe, insbesondere an einem Kontaktelementträger, angeordnete zweite Erhebung bereitzustellen, wodurch das einsteckseitige Ende nur eine definierte Länge durch die Ausschuböffnung aus dem ersten Hülsenteil ausschiebbar ist.

In einer weiteren Ausführungsform der erfindungsgemässen Winkelsteckverbinderhülse kann der zweite Hülsenteil ein Einschubelement aufweisen, dazu ausgebildet, insbesondere anliegend, in den ersten Hülsenteil eingeschoben zu werden und so den zweiten Hülsenteil gegenüber dem ersten Hülsenteil auszurichten, insbesondere derart, dass der als Halbschale ausgebildete zweite Hülsenteil mit dem als Halbschale ausgebildeten zweiten Teilbereich des ersten Hülsenteils zur Deckung kommt.

In einer weiteren Ausführungsform der erfindungsgemässen Winkelsteckverbinderhülse kann das Einschubelement dazu ausgebildet sein, beim Einschieben in den ersten Hülsenteil auf die Einsteckbaugruppe, insbesondere auf den Kontaktelementträger, zu treffen und die Einsteckbaugruppe dadurch derart weit in den ersten Hülsenteil einzuschieben, dass die an der Einsteckbaugruppe, insbesondere an dem Kontaktelementträger, angeordnete zweite Erhebung auf die als Anschlag vorgesehene erste Erhebung des ersten Hülsenteils trifft, insbesondere wobei dadurch eine, insbesondere stabilisierende, Vorspannung auf die Einsteckbaugruppe ausübbar sein kann.

In einer weiteren Ausführungsform der erfindungsgemässen Winkelsteckverbinderhülse kann der erste Hülsenteil, insbesondere der zweite Teilbereich des ersten Hülsenteils, eine Führungskante aufweisen, dazu vorgesehen, dass das Einschubelement während eines Einschubvorgangs entlang der Führungskante geführt wird, insbesondere derart, dass der als Halbschale ausgebildete zweite Hülsenteil mit dem als Halbschale ausgebildeten zweiten Teilbereich des ersten Hülsenteils zur Deckung kommt.

In einer weiteren Ausführungsform der erfindungsgemässen Winkelsteckverbinderhülse kann das Einschubelement während eines Einschubvorgangs derart entlang der Führungskante geführt werden, dass das Fixierelement, insbesondere der hammerförmige Teil des Fixierelements, in das an das Fixierelement, insbesondere an den hammerförmigen Teil des Fixierelements, angepasste Fixierelementgegenstück eingreift und das Fixierelementgegenstück das Fixierelement, insbesondere den hammerförmigen Teil des Fixierelements, hintergreift.

Diese Ausführungsformen der erfindungsgemässen Winkelsteckverbinderhülse haben den Vorteil, dass die entsprechenden Komponenten derart ausgestaltet und positioniert sein können, dass der erste und der zweite Hülsenteil ohne aufwändiges Ausrichten passgenau zusammenfügbar sind und stabil zusammenhalten können. Ergänzend oder alternativ kann durch das Einschubelement allein beim Zusammenfügen des ersten und des zweiten Hülsenteils die Einsteckbaugruppe akkurat im ersten Hülsenteil positioniert werden, wodurch das einsteckseitige Ende der Einsteckbaugruppe automatisch die vorgesehene Länge aus der Ausschuböffnung des ersten Hülsenteils ausgeschoben wird. Somit ist bei diesen Ausführungsformen der erfindungsgemässen Winkelsteckverbinderhülse der Zusammen- bzw. Umbau eines Kabelsteckverbinders erleichtert.

In einer weiteren Ausführungsform der erfindungsgemässen Winkelsteckverbinderhülse kann der Kabelsteckverbinder aufweisen: ein mechanisches Rückhalteelement, welches vorgesehen ist, um im Rahmen eines zweiten Verriegelungs-Mechanismus, der durch in eine Eindreh-Richtung erfolgende Rotation des Kabelsteckverbinders in mindestens teilweise in den Einbausteckverbinder eingeführtem Zustand des Kabelsteckverbinders betätigbar ist, durch ein einbausteckverbinderseitiges Rückhalteelement-Gegenstück hinsichtlich einer axialen Bewegung in Kabelsteckverbinder-Ausziehrichtung blockiert zu werden, und/oder mechanische Schlüsselelemente, welche vorgesehen sind, um mit darauf abgestimmten Schlüsselelement-Gegenstücken des Einbausteckverbinders derart zusammenzuwirken, dass der Kabelsteckverbinder in nur einer spezifischen, durch die Schlüsselelement-Gegenstücke vorgegebenen rotatorischen Ausrichtung in den Einbausteckverbinder einführbar ist.

In einer weiteren Ausführungsform der erfindungsgemässen Winkelsteckverbinderhülse kann das mechanische Rückhalteelement des Kabelsteckverbinders durch und bei Betätigung des zweiten Verriegelungs-Mechanismus entlang eines schrägen Verlaufs des Rückhalteelement-Gegenstücks bewegt werden, bis das Rückhalteelement auf einen rotatorischen Anschlag, welcher im Einbausteckverbinder vorgesehen ist, trifft und somit eine End-Einsteckposition des Kabelsteckverbinders im Einbausteckverbinder erreicht ist, und kann als Nasenanordnung und das Rückhalteelement-Gegenstück als Nutenanordnung ausgebildet sein, wobei sich Nuten der Nutenanordnung - im eingesteckten Zustand - erst axial erstrecken, und dadurch als Schlüssel-Gegenstücke für die insbesondere als Schlüsselelemente dienende Nasenanordnung dienen, und dann normal zur Achse oder leicht schräg zu normal zur Achse verlaufen, wobei durch das Eingehen der Steckverbindung der sich normal oder leicht schräg zu normal zur Achse erstreckende Nutenanordnungsbereich die Nasenanordnung hintergreift und dadurch der Kabelsteckverbinder gegen ein axiales Herausziehen blockiert wird, oder als Nutenanordnung ausgebildet sein, wobei sich Nuten der Nutenanordnung erst axial erstrecken, und dadurch insbesondere als Schlüsselelemente für Schlüssel-Gegenstücke des Einbausteckverbinders dienen, und dann normal zur Achse oder leicht schräg zu normal zur Achse verlaufen, wobei das Rückhalteelement-Gegenstück als Nasenanordnung ausgebildet ist, welche durch das Eingehen der Steckverbindung in die Nutenanordnung eingeführt ist und durch den normal oder leicht schräg zu normal zur Achse verlaufenden Nutenanordnungsbereich hintergreift und dadurch der Kabelsteckverbinder gegen ein axiales Herausziehen blockiert wird.

In einer weiteren Ausführungsform der erfindungsgemässen Winkelsteckverbinderhülse kann das erste Hülsenteil an einem die Ausschuböffnung radial vollständig umgebenden Öffnungsbereich Einbuchtungen und/oder Ausbuchtungen aufweisen, wobei die Einbuchtungen und/oder Ausbuchtungen als entsprechende Gegenstücke zu den mechanischen Schlüsselelementen ausgebildet sein können und dazu vorgesehen sein können, um mit den Schlüsselelementen derart zusammenzuwirken, dass das einsteckseitige Ende des Kabelsteckverbinders in nur einer spezifischen, durch die Einbuchtungen und/oder Ausbuchtungen vorgegebenen rotatorischen Ausrichtung durch die Ausschuböffnung ausschiebbar ist.

In einer weiteren Ausführungsform der erfindungsgemässen Winkelsteckverbinderhülse kann das einsteckseitige Ende des Kabelsteckverbinders dazu vorgesehen sein, im Zusammenspiel mit einen Stütz-Schürzen-Bereich des Einbausteckverbinders im durch das Eingehen der Steckverbindung erzeugten Zustand eine Stützwirkung für den Kabelsteckverbinder hinsichtlich senkrecht zur Einschubrichtung des Kabelsteckverbinders in den Einbausteckverbinder auf den Kabelsteckverbinder wirkender Belastungs-Kräfte bereitzustellen.

Diese Ausführungsformen der erfindungsgemässen Winkelsteckverbinderhülse verdeutlichen, dass die Winkelsteckverbinderhülse für die Verwendung als Gehäuse für spezielle Kabelsteckverbinder, die die mechanisch verriegelbare Steckverbindung auf eine spezielle Art und Weise eingehen können, geeignet ist.

In einer weiteren Ausführungsform der erfindungsgemässen Winkelsteckverbinderhülse kann der erste Hülsenteil und/oder der zweite Hülsenteil eine Ausnehmung zur Durchführung oder Aufnahme eines Befestigungsmittels, insbesondere einer Schraube, dazu vorgesehen, den zweiten Hülsenteil an dem ersten Hülsenteil zumindest temporär zu befestigen, aufweisen. Diese Ausführungsform beschreibt eine alternative Fixierung des zweiten Hülsenteils am ersten Hülsenteil, insbesondere alternativ zu Ausführungsformen, bei denen die Fixierung mittels des zuvor beschriebenen Fixiermechanismus mit Fixierelement und Fixierelementgegenstück erfolgt.

Die Erfindung betrifft zudem einen Kabelsteckverbinder aufweisend eine Winkelsteckverbinderhülse gemäss einer der zuvor beschriebenen Ausführungsformen, insbesondere wobei die Winkelsteckverbinderhülse ein Gehäuse des Kabelsteckverbinders ist. Somit weist der Kabelsteckverbinder ein flexibel einsetzbares Gehäuse auf, das für eine Vielzahl verschiedener Kabelsteckverbinder-Typen geeignet ist. Weiterhin weist der Kabelsteckverbinder einen verbesserten Schutz gegenüber Beschädigungen auf.

In einer exemplarischen Ausführungsform des erfindungsgemässen Kabelsteckverbinders kann ein einsteckseitiges Ende einer Einsteckbaugruppe des Kabelsteckverbinders durch eine Ausschuböffnung aus einem ersten Hülsenteil der Winkelsteckverbinderhülse ausgeschoben sein. Diese Ausführungsform hat den Vorteil, dass die für einen jeweiligen Steckertyp charakteristischen Merkmale, die letztendlich das passgenaue Eingehen der mechanisch verriegelbaren Steckverbindung in den als Gegenstück abgestimmten Einbausteckverbinder ermöglichen, wie z.B. die radiale Ausdehnung / Grösse und geometrische Form des einsteckseitigen Endes, die Positionierung und Ausgestaltung von möglichen mechanischen Rückhalteelementen bzw. Schlüsselelementen, etc., ausserhalb der Winkelsteckverbinderhülse vorliegen.

In einer weiteren exemplarischen Ausführungsform des erfindungsgemässen Kabelsteckverbinders kann der Kabelsteckverbinder einen als Teil der Einsteckbaugruppe ausgebildeten und an dem einsteckseitigen Ende angeordneten Kontaktelementträger aufweisen, wobei die Einsteckbaugruppe von einem ersten Teilbereich des ersten Hülsenteils der Winkelsteckverbinderhülse aufgenommen sein kann, wobei der erste Teilbereich als vollständig ummantelter Hohlkörper, insbesondere Hohlzylinder oder Hohlquader, ausgebildet ist.

In einer weiteren Ausführungsform des erfindungsgemässen Kabelsteckverbinders kann der Kabelsteckverbinder eine Durchführöffnung zum Durchführen eines Kabels aufweisen, wobei die Durchführöffnung durch einen als einseitig geöffnete Halbschale ausgebildeten zweiten Teilbereich des ersten Hülsenteils und einen als einseitig geöffnete Halbschale ausgebildeten zweiten Hülsenteil der Winkelsteckverbinderhülse gebildet werden kann.

In einer weiteren Ausführungsform des erfindungsgemässen Kabelsteckverbinders kann der Kabelsteckverbinder eine Spannhülse aufweisen, wobei durch eine axiale Durchführung der Spannhülse ein mit einem von dem Kontaktelementträger aufgenommenen Kontaktelement verbundenes Kabel durchgeführt sein kann.

In einer weiteren Ausführungsform des erfindungsgemässen Kabelsteckverbinders kann der Kabelsteckverbinder eine auf ein an einer äusseren Mantelfläche der Winkelsteckverbinderhülse angeordnetes Gewinde aufgeschraubte Überwurfmutter aufweisen, wodurch die Spannhülse an das durch die Spannhülse durchgeführte Kabel angedrückt werden kann und das Kabel dadurch hinsichtlich einer axialen Bewegung in Kabel-Ausziehrichtung blockiert sein kann.

In einer weiteren Ausführungsform des erfindungsgemässen Kabelsteckverbinders kann der Kabelsteckverbinder eine derartige Anordnung von Bauteilen aufweisen, dass die von dem ersten Teilbereich des ersten Hülsenteils der Winkelsteckverbinderhülse aufgenommene Einsteckbaugruppe in Axialrichtung einer zweiten Achse gerichtet sein kann, die eine erste Achse kreuzt, insbesondere unter Einschluss eines Winkels im Bereich von 45 Grad bis 100 Grad, insbesondere von 90 Grad, wobei die Spannhülse und/oder die Überwurfmutter in Axialrichtung der ersten Achse gerichtet sein können.

In einer weiteren Ausführungsform des erfindungsgemässen Kabelsteckverbinders kann das durch die axiale Durchführung der Spannhülse durchgeführte und mit dem von dem Kontaktelementträger aufgenommenen Kontaktelement verbundene Kabel einem Verlauf gemäss der als, insbesondere rechtwinklig, abgewinkelter Hohlkörper ausgebildeten Winkelsteckverbinderhülse aufweisen, insbesondere wobei das Kabel abgewinkelt sein kann.

### Kurzbeschreibung der Zeichnungen

Die erfindungsgemässe Winkelsteckverbinderhülse und der erfindungsgemässe Kabelsteckverbinder werden nachfolgend anhand von in den Figuren schematisch dargestellten Ausführungsbeispielen rein beispielhaft näher beschrieben. Gleiche Elemente sind in den Figuren mit gleichen Bezugszeichen gekennzeichnet. Die beschriebenen Ausführungsformen sind in der Regel nicht massstabsgetreu dargestellt und sie sind auch nicht als Einschränkung zu verstehen. Im Einzelnen zeigen
- Fig. 1A-1C:: Perspektivische Ansichten einer exemplarischen Ausführungsform der erfindungsgemässen Winkelsteckverbinderhülse, bei der das erste und das zweite Hülsenteil zusammengefügt sind,
- Fig. 2A-2C:: Perspektivische Ansichten einer exemplarischen Ausführungsform der erfindungsgemässen Winkelsteckverbinderhülse, bei der das erste und das zweite Hülsenteil getrennt sind,
- Fig. 3A-3C:: Perspektivische Ansichten einer exemplarischen Ausführungsform des erfindungsgemässen Kabelsteckverbinders,
- Fig. 4A-4B:: Perspektivische Ansichten einer Explosionsdarstellung einer exemplarischen Ausführungsform des erfindungsgemässen Kabelsteckverbinders,
- Fig. 5:: Schematische Darstellung eines Vergleichs von zwei exemplarischen Ausführungsformen des erfindungsgemässen Kabelsteckverbinders im eingesteckten Zustand.

### Detaillierte Beschreibung der Zeichnungen

Die **Figuren 1A** bis **1C** zeigen perspektivische Ansichten einer exemplarischen Ausführungsform der erfindungsgemässen Winkelsteckverbinderhülse 1, bei der das erste Hülsenteil 5 und das zweite Hülsenteil 6 zusammengefügt sind. Bei der in **Figur 1A** gezeigten exemplarischen Ausführungsform weist die äussere Mantelfläche 28 des ersten Hülsenteils und die äussere Mantelfläche 21 des zweiten Hülsenteils jeweils einen Teil des Gewindes 22 aufweisen, auf welches die Überwurfmutter 20 des Kabelsteckverbinders 2 aufgeschraubt werden kann. Das Fixierelement 8 greift mit seinem hammerförmigen Endstück 10 derart in das an den hammerförmigen Teil 10 des Fixierelements 8 angepasste Fixierelementgegenstück 9 ein und das Fixierelementgegenstück 9 hintergreift den hammerförmigen Teil 10 des Fixierelements 8 derart, dass der zweite Hülsenteil 6 am ersten Hülsenteil 5 fixiert ist. Das zweite Hülsenteil ist dabei derart fixiert, dass es hinsichtlich axialer Bewegungen in die erste Bewegungsrichtung 11, die zweite Bewegungsrichtung 12 und die dritte Bewegungsrichtung 13 blockiert ist.

**Figur 1B** zeigt zudem, dass der erste Hülsenteil, insbesondere der erste Teilbereich 26 des ersten Hülsenteils, die Ausschuböffnung 7 aufweist und radial vollständig umgibt. Die Kontaktfläche des ersten und des zweiten Hülsenteils 5, 6 verläuft derart durch die Winkelsteckverbinderhülse 1, dass - bei Blickrichtung auf die Ausschuböffnung 7 - der erste Teilbereich 26 und der zweite Teilbereich 27 des ersten Hülsenteils 5 vor der Kontaktfläche liegen und das zweite Hülsenteil 6 als eine Art Rückwand ausgebildet ist. Folglich durchläuft bzw. durchschneidet die Kontaktfläche die Winkelsteckverbinderhülse 1 - bei Blickrichtung frontal auf die Ausschuböffnung 7 - nicht sagittal, also von vorne nach hinten. Somit wird die Ausschuböffnung 7 nicht von der Kontaktfläche durchlaufen, wodurch der die Ausschuböffnung 7 radial umgebende Bereich des ersten Hülsenteils 5 nicht durchtrennt wird und so ein ausgeschobenes einsteckseitiges Ende 3 des Kabelsteckverbinders 2 stabil abgestützt werden kann. Die gezeigte Ausführungsform der erfindungsgemässen Winkelsteckverbinderhülse ist dabei derart ausgestaltet, dass der erste und der zweite Teilbereich 26, 27 einen Winkel von 90 Grad einschliessen.

Die **Figuren 2A** bis **2C** zeigen perspektivische Ansichten einer exemplarischen Ausführungsform der erfindungsgemässen Winkelsteckverbinderhülse 1, bei der das erste Hülsenteil 5 und das zweite Hülsenteil 6 getrennt sind. Diese Figuren zeigen, dass der erste Teilbereich 26 als vollständig ummantelter Hohlzylinder, der zweite Teilbereich 27 als einseitig geöffnete Halbschale und der zweite Hülsenteil 6 als einseitig geöffnete Halbschale ausgebildet ist. Der zweite Hülsenteil 6 weist dabei die rippenartigen Einschubelemente 31 auf, die derart herausstehend ausgebildet sind und derart an dem zweiten Hülsenteil 6 positioniert sind, dass sie beim Zusammenfügen der beiden Hülsenteile 5, 6 derart weit in den ersten Hülsenteil 5 eingeschoben werden, dass zumindest eines der Einschubelemente 31 auf die Einsteckbaugruppe 4, insbesondere auf den Kontaktelementträger 16, trifft. Die Einsteckbaugruppe 4 wird dadurch derart weit in den ersten Hülsenteil 5 eingeschoben, dass eine an der Einsteckbaugruppe 4, insbesondere an dem Kontaktelementträger 16, angeordnete zweite Erhebung 30 auf die als Anschlag vorgesehene erste Erhebung 29 des ersten Hülsenteils 5 trifft. Der zweite Teilbereich 27 des ersten Hülsenteils 5 weist dabei die Führungskanten 32 auf, die die Einschubelemente 31 während des Einschubvorgangs derart führen, dass der als Halbschale ausgebildete zweite Hülsenteil 6 mit dem als Halbschale ausgebildeten zweiten Teilbereich 27 des ersten Hülsenteils 5 zur Deckung kommt.

Die **Figuren 3A** bis **3C** zeigen perspektivische Ansichten einer exemplarischen Ausführungsform des erfindungsgemässen Kabelsteckverbinders 2, wobei der Kabelsteckverbinder 2 die zuvor gezeigte Ausführungsform der erfindungsgemässen Winkelsteckverbinderhülse 1 aufweist. Das einsteckseitige Ende 3 der Einsteckbaugruppe 4, das unter anderem die für die Einführbarkeit in den entsprechend als Gegenstück ausgebildeten Einbausteckverbinder relevanten und als Nasenanordnung ausgebildeten mechanischen Rückhalteelemente aufweist, ist dabei durch die Ausschuböffnung 7 ausgeschoben. Die Winkelsteckverbinderhülse 1 weist somit selbst kein einsteckseitiges Ende auf. Der Riegel-Schieber 14, an dem der Riegel 15 angeordnet ist, ist wiederum an dem Fixierelement 8 angeordnet und kann entlang des als Schiene fungierenden Fixierelements 8 parallel zur Einschubrichtung des Kabelsteckverbinders 2 in den Einbausteckverbinder verschoben werden. Bei der gezeigten Ausführungsform des Kabelsteckverbinders 2 ist die Überwurfmutter 20 auf das Gewinde 22 der Winkelsteckverbinderhülse 1 aufgeschraubt.

Der gezeigte Kabelsteckverbinder 2 weist dabei eine derartige Anordnung von Bauteilen auf, dass das einsteckseitige Ende 3 in Axialrichtung einer zweiten Achse 25 gerichtet ist, die die Längsachse 24 unter Einschluss eines Winkels von 90 Grad kreuzt, während die Überwurfmutter 20 des Kabelsteckverbinders 2 in Axialrichtung der Längsachse 24 gerichtet ist.

Die **Figuren 4A** und **4B** zeigen perspektivische Ansichten einer Explosionsdarstellung einer exemplarischen Ausführungsform des erfindungsgemässen Kabelsteckverbinders 2 zur weiteren Verdeutlichung der Ausgestaltung und Anordnung weiterer Bauteile des Kabelsteckverbinders 2. So weist der gezeigte Kabelsteckverbinder 2, neben der zuvor gezeigten Ausführungsform der erfindungsgemässen Winkelsteckverbinderhülse 1, die Spannhülse 18 und drei Kontaktelemente 23 auf, die in den als Teil der Einsteckbaugruppe ausgebildeten Kontaktelementträger 16 eingeschoben sind. Die Spannhülse 18 wird durch die auf das Gewinde 22 aufgeschraubte Überwurfmutter 20 an ein durch die Durchführöffnung 17 in den Kabelsteckverbinder 2 eingeführtes Kabel angedrückt, wodurch das Kabel innerhalb des Kabelsteckverbinders zusätzlich fixiert wird.

**Figur 5** zeigt eine schematische Darstellung eines Vergleichs von zwei exemplarischen Ausführungsformen des erfindungsgemässen Kabelsteckverbinders 2 im eingesteckten Zustand. Zum einen ist die in den vorangegangenen Figuren gezeigte Ausführungsform des Kabelsteckverbinders 2 gezeigt, bei der das Fixierelement 8 und der Riegel-Schieber 14 derart (z.B. oben auf dem ersten Hülsenteil 5, mit anderen Worten in Richtung 12:00 Uhr) an der Winkelsteckverbinderhülse 1 angeordnet sind, dass im eingesteckten Zustand des Kabelsteckverbinders 2 in einen Einbausteckverbinder 33 der abgewinkelte Teil des Kabelsteckverbinders 2, der beispielsweise die Spannhülse 18, die Überwurfmutter 20 und die Kabeldurchführöffnung 17 aufweist, gerade nach unten, also in Richtung 06:00 Uhr, verläuft. Zum anderen ist als schematische Strichzeichnung eine weitere exemplarische Ausführungsform des erfindungsgemässen Kabelsteckers 2 gezeigt, bei der das Fixierelement 8 und der Riegel-Schieber 14 derart (z.B. schräg an dem ersten Hülsenteil 5 und somit nicht in Richtung 12:00 Uhr) an der Winkelsteckverbinderhülse 1 angeordnet sind, dass im eingesteckten Zustand des Kabelsteckverbinders 2 in den Einbausteckverbinder 33 der abgewinkelte Teil des Kabelsteckverbinders 2, der beispielsweise die Spannhülse 18, die Überwurfmutter 20 und die Kabeldurchführöffnung 17 aufweist, schräg zur Seite, also z.B. in Richtung 08:00 Uhr, gerichtet ist. Selbstverständlich sind auch noch weitere Ausführungsformen des Kabelsteckverbinders 2 realisierbar, bei denen der abgewinkelte Teil im eingesteckten Zustand einen anderen Verlauf aufweist, also z.B. in Richtung 03:00 Uhr, 04:00 Uhr, 09:00 Uhr, 11:00 Uhr, etc.

Es versteht sich, dass diese dargestellten Figuren nur mögliche Ausführungsbeispiele schematisch darstellen. Die verschiedenen Ansätze können ebenso miteinander sowie mit Verfahren des Stands der Technik kombiniert werden.

## Patentansprüche

1. Winkelsteckverbinderhülse (1), die als Gehäuse für einen zum Eingehen einer mechanisch verriegelbaren Steckverbindung in einen als Gegenstück abgestimmten Einbausteckverbinder einführbaren Kabelsteckverbinder (2) ausgebildet ist, wobei
• der Kabelsteckverbinder (2) dazu ausgebildet ist, zum Eingehen der Steckverbindung mit einem einsteckseitigen Ende (3) einer Einsteckbaugruppe (4) in den Einbausteckverbinder eingeführt zu werden,
• die Winkelsteckverbinderhülse (1)
∘ zum Aufnehmen und Umschliessen von zumindest der Einsteckbaugruppe (4) ausgebildet ist,
∘ als, insbesondere rechtwinklig, abgewinkelter Hohlkörper ausgebildet ist, und
∘ ein erstes Hülsenteil (5) und ein zweites Hülsenteil (6) aufweist,
• der erste Hülsenteil (5) und der zweite Hülsenteil (6) entlang einer durch die Winkelsteckverbinderhülse (1) verlaufenden Kontaktfläche zusammenfügbar sind, und
• der erste Hülsenteil (5) eine Ausschuböffnung (7) aufweist, wobei die Ausschuböffnung (7) derart ausgebildet ist, dass das einsteckseitige Ende (3) der Einsteckbaugruppe (4) durch die Ausschuböffnung (7) aus dem ersten Hülsenteil (5) ausschiebbar ist,
**dadurch gekennzeichnet, dass**
die Ausschuböffnung (7) von dem ersten Hülsenteil (5) radial vollständig umgeben ist.

2. Winkelsteckverbinderhülse (1) nach Anspruch 1, wobei der erste Hülsenteil (5) ein Fixierelement (8) und der zweite Hülsenteil (6) ein an das Fixierelement (8) angepasstes Fixierelementgegenstück (9) aufweist, wobei das Fixierelement (8) vorgesehen ist, um im Rahmen eines Fixiermechanismus, insbesondere mit einem hammerförmigen Teil (10), in das an das Fixierelement (8), insbesondere an den hammerförmigen Teil (10) des Fixierelements (8), angepasste Fixierelementgegenstück (9) einzugreifen, und das Fixierelementgegenstück (9) vorgesehen ist, um im Rahmen des Fixiermechanismus, das Fixierelement (8), insbesondere den hammerförmigen Teil (10) des Fixierelements (8), zu hintergreifen, und so den zweiten Hülsenteil (6) am ersten Hülsenteil (5) zu fixieren.

3. Winkelsteckverbinderhülse (1) nach einem der vorhergehenden Ansprüche, wobei die Winkelsteckverbinderhülse (1) einen Riegel-Schieber (14) aufweist, welcher vorgesehen ist, um im Rahmen eines ersten Verriegelungs-Mechanismus, der durch Verschieben des Riegel-Schiebers (14) betätigbar ist, mit einem mit dem Riegel-Schieber (14) verbundenen Riegel (15) in ein einbausteckverbinderseitiges Schliess-Element einzugreifen und damit den Kabelsteckverbinder (2) hinsichtlich einer Rotation in Ausdreh-Richtung, welche entgegen der Eindreh-Richtung gerichtet ist, zu blockieren.

4. Winkelsteckverbinderhülse (1) nach den Ansprüchen 2 und 3, wobei das Fixierelement (8) derart ausgebildet ist und derart an dem ersten Hülsenteil (5) angeordnet ist, dass der Riegel-Schieber (14) an dem Fixierelement (8) angeordnet werden kann und entlang des Fixierelements (8) parallel zur Einschubrichtung des Kabelsteckverbinders (2) in den Einbausteckverbinder verschoben werden kann.

5. Winkelsteckverbinderhülse (1) nach einem der vorhergehenden Ansprüche, wobei der Kabelsteckverbinder (2) aufweist:
• einen als Teil der Einsteckbaugruppe (4) ausgebildeten und an dem einsteckseitigen Ende (3) angeordneten Kontaktelementträger (16), dazu ausgebildet, ein Kontaktelement (23) aufzunehmen und so innerhalb des Kabelsteckverbinders (2) zu fixieren,
• das Kontaktelement (23), wobei das Kontaktelement (23) vorgesehen ist, durch das Eingehen der mechanisch verriegelbaren Steckverbindung mit einem einbausteckverbinderseitigen Kontaktelement-Gegenstück in Kontakt zu treten und dadurch eine Signalübertragung über die Steckverbindung hinweg bereitzustellen,
• ein Kabel, dazu vorgesehen, mit dem Kontaktelement (23) verbunden zu werden,
• eine Durchführöffnung (17) zum Durchführen des Kabels,
• eine Spannhülse (18), wobei die Spannhülse (18) eine axiale Durchführung für das Kabel aufweist und dazu ausgebildet ist, an das durch die Durchführöffnung (17) durchgeführte und durch die Spannhülse (18) durchgeführte Kabel angedrückt zu werden und das Kabel dadurch hinsichtlich einer axialen Bewegung in Kabel-Ausziehrichtung (19) zu blockieren, und/oder
• eine Überwurfmutter (20), dazu ausgebildet, auf ein an einer äusseren Mantelfläche (21, 28) der Winkelsteckverbinderhülse (1) angeordnetes Gewinde (22) aufgeschraubt zu werden, wodurch die Spannhülse (18) an das durch die Spannhülse (18) durchgeführte Kabel andrückbar ist.

6. Winkelsteckverbinderhülse (1) nach einem der vorhergehenden Ansprüche, wobei der Kabelsteckverbinder (2)
• vor dem Aufnehmen und Umschliessen von zumindest der Einsteckbaugruppe (4) durch die Winkelsteckverbinderhülse (1) eine derartige erste Anordnung von Bauteilen aufweist, dass das einsteckseitige Ende (3) in Axialrichtung einer Längsachse (24) des Kabelsteckverbinders (2) gerichtet ist, und
• durch das Aufnehmen und Umschliessen von zumindest der Einsteckbaugruppe (4) durch die Winkelsteckverbinderhülse (1) eine derartige zweite Anordnung von Bauteilen aufweist, dass das einsteckseitige Ende (3) in Axialrichtung einer zweiten Achse (25) gerichtet ist, die die ursprüngliche Längsachse (24) kreuzt, insbesondere unter Einschluss eines Winkels im Bereich von 45 Grad bis 100 Grad, insbesondere von 90 Grad, wobei mindestens ein weiteres Bauteil des Kabelsteckverbinders (2), insbesondere eine Spannhülse (18) und/oder eine Überwurfmutter (20), weiterhin in Axialrichtung der Längsachse (24) des Kabelsteckverbinders (2) gerichtet ist.

7. Winkelsteckverbinderhülse (1) nach einem der vorhergehenden Ansprüche, wobei die Winkelsteckverbinderhülse (1) aus Kunststoff besteht.

8. Winkelsteckverbinderhülse (1) nach einem der vorhergehenden Ansprüche, wobei
• der - bei Blickrichtung auf die Ausschuböffnung (7) - vor der Kontaktfläche liegende erste Hülsenteil (5) mit einem ersten Teilbereich (26) und einem zweiten Teilbereich (27) ausgebildet ist, wobei der erste und der zweite Teilbereich (26, 27) derart angeordnet sind, dass sie einen Winkel im Bereich von 45 Grad bis 100 Grad, insbesondere von 90 Grad, einschliessen, wobei der erste Teilbereich (26) als vollständig ummantelter Hohlkörper, insbesondere Hohlzylinder oder Hohlquader, und der zweite Teilbereich (27) als, insbesondere einseitig geöffnete, Halbschale ausgebildet ist, und
• der - bei Blickrichtung auf die Ausschuböffnung (7) - hinter der Kontaktfläche liegende zweite Hülsenteil (6) als, insbesondere einseitig geöffnete, Halbschale ausgebildet ist.

9. Winkelsteckverbinderhülse (1) nach Anspruch 8, wobei der zweite Teilbereich (27) des ersten Hülsenteils (5) und der zweite Hülsenteil (6) an einer jeweiligen äusseren Mantelfläche (21, 28) einen Teil eines Gewindes (22) aufweisen, wobei, wenn der erste Hülsenteil (5) und der zweite Hülsenteil (6) zusammengefügt sind, die Teile des Gewindes (22) derart angeordnet sind, dass eine Überwurfmutter (20) auf das Gewinde (22) aufgeschraubt werden kann, wobei die Überwurfmutter (20) ausgebildet ist, den zweiten Hülsenteil (6) am ersten Hülsenteil (5) zu fixieren.

10. Winkelsteckverbinderhülse (1) nach einem der vorhergehenden Ansprüche, wobei innerhalb des ersten Hülsenteils (5) eine erste Erhebung (29) angeordnet ist, dazu vorgesehen, einen Anschlag für eine an der Einsteckbaugruppe (4), insbesondere an einem Kontaktelementträger (16), angeordnete zweite Erhebung (30) bereitzustellen, wodurch das einsteckseitige Ende (3) nur eine definierte Länge durch die Ausschuböffnung (7) aus dem ersten Hülsenteil (5) ausschiebbar ist.

11. Winkelsteckverbinderhülse (1) nach einem der vorhergehenden Ansprüche, wobei der zweite Hülsenteil (6) ein Einschubelement (31) aufweist, dazu ausgebildet, insbesondere anliegend, in den ersten Hülsenteil (5) eingeschoben zu werden und so den zweiten Hülsenteil (6) gegenüber dem ersten Hülsenteil (5) auszurichten, insbesondere derart, dass der als Halbschale ausgebildete zweite Hülsenteil (6) mit dem als Halbschale ausgebildeten zweiten Teilbereich (27) des ersten Hülsenteils (5) zur Deckung kommt.

12. Winkelsteckverbinderhülse (1) nach den Ansprüchen 10 und 11, wobei das Einschubelement (31) dazu ausgebildet ist, beim Einschieben in den ersten Hülsenteil (5) auf die Einsteckbaugruppe (4), insbesondere auf den Kontaktelementträger (16), zu treffen und die Einsteckbaugruppe (4) dadurch derart weit in den ersten Hülsenteil (5) einzuschieben, dass die an der Einsteckbaugruppe (4), insbesondere an dem Kontaktelementträger (16), angeordnete zweite Erhebung (30) auf die als Anschlag vorgesehene erste Erhebung (29) des ersten Hülsenteils (5) trifft, insbesondere wobei dadurch eine, insbesondere stabilisierende, Vorspannung auf die Einsteckbaugruppe (4) ausübbar ist.

13. Winkelsteckverbinderhülse (1) nach Anspruch 11 oder 12, wobei der erste Hülsenteil (5), insbesondere der zweite Teilbereich (27) des ersten Hülsenteils (5), eine Führungskante (32) aufweist, dazu vorgesehen, dass das Einschubelement (31) während eines Einschubvorgangs entlang der Führungskante (32) geführt wird, insbesondere derart, dass der als Halbschale ausgebildete zweite Hülsenteil (6) mit dem als Halbschale ausgebildeten zweiten Teilbereich (27) des ersten Hülsenteils (5) zur Deckung kommt.

14. Kabelsteckverbinder (2) aufweisend eine Winkelsteckverbinderhülse (1) gemäss einem der Ansprüche 1 bis 13, insbesondere wobei die Winkelsteckverbinderhülse (1) ein Gehäuse des Kabelsteckverbinders (2) ist.

15. Kabelsteckverbinder (2) nach Anspruch 14, wobei ein einsteckseitiges Ende (3) einer Einsteckbaugruppe (4) des Kabelsteckverbinders (2) durch eine Ausschuböffnung (7) aus einem ersten Hülsenteil (5) der Winkelsteckverbinderhülse (1) ausgeschoben ist.
